# EUROPÄISCHE PATENTSCHRIFT

(11) **EP 1 452 474 B1**
(45) Veröffentlichungstag und Bekanntmachung des Hinweises auf die Patenterteilung: **08.11.2006**
(21) Anmeldenummer: 03020987.8
(22) Anmeldetag: 17.09.2003
(51) Int. Cl.: B65H 54/56, H01R 43/28, G02B 6/44

(54) **Verfahren und Vorrichtung zur maschinellen Herstellung von spulenlosen Kabelwickeln**
Method and apparatus for the mechanical production of a cable coil
Procédé et dispositif pour la fabrication mécanique d'un enroulement de câble sans support

(30) Priorität: 27.02.2003 DE 10308432
(43) Veröffentlichungstag der Anmeldung: 01.09.2004
(73) Patentinhaber: Bernhard Schäfer Werkzeug- und Sondermaschinenbau GmbH, 76669 Bad Schönborn (DE)
(72) Erfinder: Woll, Matthias, 76684 Östringen (DE); Woll, Johannes, 76669 Bad Schönborn (DE)
(74) Vertreter: Moldenhauer, Herbert

(56) Entgegenhaltungen:
- WO-A-03/018456
- DE-A- 3 831 635
- US-A- 3 108 922
- US-A- 3 975 883
- US-A- 5 063 974

## Beschreibung

### Technisches Gebiet

In vielen Einsatzgebieten, insbesondere bei der Fertigung von Kabelsätzen für Kraftfahrzeuge, ist es wünschenswert, Kabelwickel vorbestimmter Länge zur Verfügung zu haben. Die vorbereiteten Kabelwickel sind einfach zu handhaben und zu montieren.

Das Dokument US-A-5 063 974 offenbart ein Verfahren und eine Vorrichtung zur maschinellen Herstellung von spulenlosen Kabelwickeln gemäß dem Oberbegriff des Anspruchs 1, bzw. 7.

### Darstellung der Erfindung

Der Erfindung liegt die Aufgabe zugrunde, ein Verfahren und eine zur Durchführung des Verfahrens geeignete Vorrichtung für die maschinelle Herstellung von spulenlosen Kabelwickeln zu schaffen. Das Verfahren bzw. die Vorrichtung soll möglichst einfach sein und eine hohe Fertigungsgeschwindigkeit zulassen.

Die Lösung der gestellten Aufgabe erfolgt bei dem Verfahren zur maschinellen Herstellung von spulenlosen Kabelwickeln gemäß dem Anspruch 1.

Die zur Durchführung des Verfahrens geeignete Vorrichtung zeichnet sich durch die Merkmale des unabhängigen Anspruchs 7.

Bei der Durchführung des Verfahrens wird der Kabelstrang über eine Kabelzuführung einer Haltevorrichtung bzw. Führungsvorrichtung, zugeführt, welche das freie vordere Kabelende einem mit einer Wickeleinrichtung verbundenen Greifer übergibt. Danach wird von der Wickeleinrichtung ein Kabelstrang vorbestimmter Länge aufgewickelt, wobei das vordere Kabelende vom Greifer gehalten bleibt. Der gebildete Wickel wird von der Wickeleinrichtung einer Fixiereinrichtung übergeben, welche den Wickel übernimmt. Die Fixiereinrichtung legt sodann den Wickel auf einer unterhalb der Wickeleinrichtung liegenden Tischablage ab, auf dem der Wickel an mindestens einer Stelle durch einen Kabelbinder umschlossen wird. Der Kabelbinder hält die einzelnen Wickelstränge zusammen. Sodann wird das vordere Kabelende durch den Greifer einer längs der Tischablage in der Tischebene verfahrbaren ersten Kluppe zugeführt und darin festgeklemmt. Danach wird der Greifer in entsprechender Weise gedreht und aus seiner unteren, am Tisch angrenzenden Lage wieder nach oben geführt, nimmt sodann den im Bereich oberhalb der ersten Kluppe liegenden Kabelstrang und hält ihn fest. Gleichzeitig wird eine Trenneinrichtung herangeführt, welche den Kabelstrang durchtrennt. Das nach der Durchtrennung des Kabelstrangs entstandene hintere Ende des Kabelstrangs wird durch den Greifer durch Absenken einer zweiten Kluppe zugeführt, welche der ersten Kluppe vorauseilt. Das Ende des Kabelstrangs wird in der zweiten Kluppe festgeklemmt. Mit der Bewegung der Kluppen wird der Wickel auf der Tischablage entlang einer Verpackung bzw. die überstehenden Kabelenden verschiedenen Bearbeitungsstationen zugeführt.

Um eine möglichst einwandfreie Übergabe des vorderen Kabelendes aus der Haltevorrichtung in den Greifer durchzuführen, ist es günstig, wenn in der Haltevorrichtung das vordere Kabelende gespannt wird. Hierfür ist die Haltevorrichtung zweiteilig ausgeführt, so dass der Greifer zwischen die beiden Teile der Haltevorrichtung eingreifen kann.

Für das Erfassen des vorderen Kabelendes ist der an der Wickeleinrichtung angebrachte Greifer an die als Übergabestelle funktionierende Haltevorrichtung heranfahrbar. Auch zur Übergabe der Kabelenden an die Kluppen wird der Greifer unabhängig zu der Wickeleinrichtung an die Kluppen herangefahren. Sowohl beim Übergabevorgang in der Haltevorrichtung als auch bei der Übergabe an den Kluppen wird der Greifer abgesenkt bzw. hochgezogen.

Die Vorrichtung zur Durchführung des Verfahrens ergibt eine automatische Herstellung der spulenlosen Kabelwickel. In einer Aufnahme der Vorrichtung wird eine Vorratskabelrolle eingesetzt. Eine Kabelzuführung mit Transportrollen erfasst den Kabelstrang und führt denselben der Haltevorrichtung zu, in der der Kabelstrang gehalten wird. Die Haltevorrichtung hat einen ausfahrbaren Abstützarm. Sowohl in der Haltevorrichtung als auch im Stützarm sind unter Federspannung stehende Klemmleisten vorhanden, die voneinander beabstandet das ihr zugeführte vordere Ende erfassen. Daher wird das vordere Kabelende gespannt. Während dieses Vorgangs befindet sich die Wickeleinrichtung in einer Lage oberhalb der Kluppen. Die Wickeleinrichtung selbst besteht aus einer Wickelwelle, an der mindestens drei aufspreizbare Wickelarme befestigt sind. Außerdem ist sie mit einem Greifer ausgestattet. Dieser Greifer ist mit zwei voneinander beabstandeten gabelartigen und unter Federspannung stehenden Klemmzangen versehen. Er ist darüber hinaus nach unten über die Wickelarme verschiebbar an der Wickelwelle angebracht. Um das vordere Ende des Kabelstrangs zu erfassen, wird die Wickeleinrichtung mit dem Greifer an die Haltevorrichtung herangeführt. Dabei sind die Wickelarme eingeschwenkt und der Greifer steht mit seinen Klemmzangen radial über die Wickelarmenden hinaus hervor. Durch Absenken des Greifers gelangen dessen Klemmzangen zwischen die Haltevorrichtung und dessen Stützarm und können das vordere Kabelende sicher erfassen. Danach wird die Wickeleinrichtung in eine Lage oberhalb der Tischablage gefahren, wobei der Greifer den Kabelstrang mitzieht bzw. die Kabelzuführung exakt soviel Leitung synchron nachspult, wie die Wickeleinrichtung wegfährt und aufwickelt. Gleichzeitig werden die Wickelarme aufgespreizt, die an ihren Enden mit halbrunden, nach außen gerichteten Wickelhaken versehen sind. Dabei wird der Wickelkern, gebildet durch die Wickelarme, unterschiedlich weit aufgefaltet, damit ein einheitlicher Kabelüberstand der Kabelenden vom Wickel nach dem Wickeln und Binden des Wickels erreicht wird. Der Wickelvorgang wird solange durchgeführt, bis die vorbestimmte Länge des Kabelstrangs aufgewickelt ist. Danach wird die Fixiereinrichtung unterhalb der Wickeleinrichtung angehoben. Diese übernimmt den Wickel und wird wieder auf die Tischablage abgesenkt. An mindestens einer Stelle wird sodann der Wickel von einem Kabelbinder oder Fixierelement umschlossen. Der Greifer führt sodann das vordere Kabelende einer kastenartigen Kluppe zu und übergibt das vordere Kabelende der Kluppe. Die Kluppe hat eine kastenartige Kontur, so dass die Klemmzangen des Greifers über diese Kontur greifen können und dadurch das Kabelende in die Kluppe eindrücken können. Danach wird der Greifer durch entsprechende Bewegungen der Wickeleinrichtung an die Haltevorrichtung für den Kabelstrang herangeführt, in dem die Wickeleinrichtung gedreht und hochgezogen wird. Der Greifer erfasst sodann den Kabelstrang, der über eine Trenneinrichtung durchtrennt wird. Das so entstandene hintere Kabelende wird sodann vom Greifer der zweiten Kluppe zugeführt die in Bewegungsrichtung vor der ersten Kluppe liegt. In der zweiten Kluppe wird das Kabelende festgehalten, womit nach Freigabe des Wickels durch die Fixiereinrichtung der Wickelvorgang beendet ist.

Die Klemmleisten und Klemmzangen von Greifer bzw. Kluppen sind mit Antrieben ausgestattet, über die die Klemmleisten und Klemmzangen geöffnet werden.

Die Wickelwelle mit ihrer Wickeleinrichtung ist mit Servoantrieben versehen, welche eine voneinander unabhängige Betätigung der Wickelwelle, längs oder quer zu ihrer Achse, ihre Drehbewegung und die Spreizbewegung der Wickelarme erlauben.

Die Servo- und Pneumatikantriebe werden in einem aufeinander abgestimmten Arbeitstaktprogramm gesteuert.

Um einen einheitlichen Überstand der Kabelenden über den Kabelwickel zu erreichen, ist es von Vorteil, wenn die Wickelarme in Abhängigkeit von der gewollten Kabellänge aufgespreizt werden. Hierdurch können auftretende Längenunterschiede am Kabel ausgeglichen werden.

Außerdem ist es günstig, wenn die Wickelarme leicht nachgiebig ausgebildet werden. Dies kann dadurch geschehen, dass die Wickelarme aus einem elastischen Material, beispielsweise aus Kunststoff, hergestellt werden, oder auch dadurch, dass die Wickelarme nachgiebig angelenkt sind, zum Beispiel über entsprechende Federpakete.

### Kurzbeschreibung der Zeichnungen

Anhand eines in der Zeichnung dargestellten Ausführungsbeispiels wird die Erfindung nachstehend näher erläutert.

Es zeigt:
- Fig. 1: eine Draufsicht auf die Vorrichtung zum Teil in schematischer Darstellung;
- Fig. 2 bis 9: eine Darstellung der einzelnen Verfahrensschritte anhand einer Schrägansicht der für den Wickelvorgang benötigten Vorrichtungsteile.

### Ausführung der Erfindung

Die in der Fig. 1 gezeigte Vorrichtung besteht im Wesentlichen aus einer Aufnahme für eine Kabelrolle 1, der Kabelzuführung 8, der Haltevorrichtung 9, der Trenneinrichtung 20, der Wickeleinrichtung 2 mit dem Greifer 11, einer Fixiereinrichtung 12 mit Kabelbinder 4, einer Tischablage 13 sowie längs der Tischablage 13 verfahrbaren Kluppen 16 und 19.

Auf der Kabelrolle 1 befindet sich ein Vorrat des Kabelstrangs 7, der zu einzelnen Kabelsträngen 7 vorbestimmter Länge zu einem Wickel 3 maschinell gewickelt wird. Der Kabelstrang 7 wird von der Kabelzuführung 8 in die Haltevorrichtung 9 überführt, welche ihrerseits das freie vordere Kabelende 10 den mit der Wickeleinrichtung 2 verbundenen Greifer 11 übergibt. Die Wickeleinrichtung 2 ist an einem nicht näher gezeigten Arm mit Antriebseinrichtungen gehalten und ist quer zur Tischablage 13 verschiebbar.

In der Fig. 2 ist in der Schrägansicht die Lage der einzelnen Teile zueinander vor der Übergabe gezeigt. Die Wickeleinrichtung 2 mit dem Greifer 11 befindet sich oberhalb der Übergabestelle und das vordere Kabelende 10 steht frei über die Haltevorrichtung 9 hinaus hervor. Auf der Tischablage 13 liegen zwei bereits fertige Wickel 3 auf, wobei das vordere Ende 10 und das hintere Ende 18 des jeweiligen Kabelstrangs 7 in den Kluppen 16 bzw. 19 gehalten ist. Die an der Wickeleinrichtung 2 vorhandenen Wickelarme 21 sind eingeklappt.

Die Fig. 3 zeigt das Erfassen des Kabelendes 10 durch den Greifer 11. Hierfür ist ein Stützarm 31 aus der Haltevorrichtung 9 ausgefahren, um das Kabelende 10 mit einer am Stützarm 31 befestigten Klemmgabel 22 zu erfassen. In der Haltevorrichtung 9 befindet sich eine zweite Klemmgabel 23, welche ebenfalls das Kabelende 10 ergreift. Durch die beiden Klemmgabeln 22 und 23 wird das Kabelende 10 fest eingespannt und der Greifer 11 kann mit seinen voneinander beabstandeten gabelartigen Klemmzangen 24 das Kabelende 10 übernehmen.

Nachdem der Greifer 11 das Kabelende 10 fest erfasst hat, wird die Wickeleinrichtung 2 mit dem Greifer 11 in Richtung auf die Fixiereinrichtung 12 bewegt und oberhalb der Tischablage 13 angehalten. Fig. 4. Der Greifer 11 selbst durchfährt dabei zunächst die Klemmgabel 22, welche für diesen Zweck ausschwenkbare Klemmleisten hat. Die aus Kunststoff bestehenden Wickelarme 21 der Wickeleinrichtung 2 werden ausgefahren und der Wickelvorgang beginnt, während das vordere Kabelende 10 noch vom Greifer 11 gehalten wird.

Nach dem Aufwickeln eines Kabelstrangs 7 vorbestimmter Länge ist der Wickelvorgang beendet. Danach ergreift die Fixiereinrichtung 12 durch Einschwenken ihrer Arme 34 den Wickel 3, wie in der Fig. 5 gezeigt.

Hiernach werden die Wickelarme 21 der Wickeleinrichtung 2 eingeschwenkt und die Fixiereinrichtung 12 fährt nach unten und hält den Wickel 3 oberhalb der Tischablage 13. Fig. 6.

Die Wickeleinrichtung 2 wird sodann, wie in Fig. 7 gezeigt, in ihre Ausgangslage oberhalb der Kluppen 16, 19 gefahren. Dabei hält der Greifer 11 das vordere Kabelende 10 nach wie vor fest in seinen Klemmzangen. Durch eine Abwärtsbewegung des Greifers 11 wird das Kabelende 10 der Kluppe 16 übergeben und darin festgehalten.

Sodann fährt die Wickeleinrichtung 2 in ihre in Fig. 8 gezeigte Lage zurück, in der der Greifer 11 das hintere Kabelende 18 erfassen kann, das seinerseits durch den Stützarm 31 der Haltevorrichtung 9 und den daran vorhandenen Gabelklemmen 22, 23 in gespannter Lage gehalten ist. Nachdem der Greifer 11 das Kabelende 18 erfasst hat, wird der Stützarm 31 der Haltevorrichtung 9 eingezogen und der Greifer 11 kann durch Absenken das Kabelende 18 der Kluppe 19 übergeben.

Der Übergabevorgang ist in der Fig. 9 gezeigt. Die Klemmzangen des Greifers 11 sind in einem solchen Abstand zueinander angeordnet, dass sie über die kastenartigen Kluppen 16 und 19 schiebbar sind.

## Patentansprüche

1. Verfahren zur maschinellen Herstellung von spulenlosen Kabelwickeln, bei dem von einer Kabelrolle (1) in ihrer Länge vorbestimmbare Kabelstränge (7) abgezogen, jeweils zu einem Wickel (3) gewickelt und als Wickel (3) fixiert werden, indem das freie vordere Kabelende (10) einem mit einer Wickeleinrichtung (2) verbundenen Greifer (11) übergeben wird, die den Kabelstrang (7) vorbestimmter Länge aufwickelt, wobei das vordere Kabelende (10) vom Greifer (11) gehalten wird, wobei der so gebildete Wickel (3) von der Wickeleinrichtung (2) in eine Fixiereinrichtung (12) übergeben wird, welche den Wickel (3) nimmt und zusammenhält, und wobei die Fixiereinrichtung (12) den Wickel (3) auf einer unterhalb der Wickeleinrichtung (2) angeordneten Tischablage (13) ablegt, auf der der Wickel (3) an mindestens einer Stelle (14, 15) durch einen Kabelbinder (4) zwecks Fixierung umschlossen wird, **dadurch gekennzeichnet, dass** das vordere Kabelende (10) durch den Greifer (11) einer längs der Tischablage (13) in der Tischebene verfahrbaren ersten Kluppe (16) zugeführt und darin festgeklemmt wird, dass der Greifer (11) den im Bereich oberhalb der ersten Kluppe (16) liegenden Kabelstrang (7) erfasst, dass der Kabelstrang (7) zur Bildung eines hinteren Endes (18) abgetrennt wird und dass das hintere Ende (18) durch den Greifer (11) einer zweiten Kluppe (19) zugeführt wird, welche der ersten Kluppe (16) vorauseilt, und dass das hintere Ende in der zweiten Kluppe (19) festgeklemmt wird.

2. Verfahren nach einem der Ansprüche 1, **dadurch gekennzeichnet, dass** die Kluppen (16, 19) den Wickel (3) auf der Tischablage (13) entlang einer Verpackung zuführen.

3. Verfahren nach einem der Ansprüche 1 bis 2, **dadurch gekennzeichnet, dass** das vordere Kabelende (10) in einer Haltevorrichtung (9) gespannt wird.

4. Verfahren nach dem Anspruch 3, **dadurch gekennzeichnet, dass** die Wickeleinrichtung (2) mit dem Greifer (11) zur Erfassung des vorderen Kabelendes (10) an die als Übergabestelle funktionierende Haltevorrichtung (9) herangeführt wird.

5. Verfahren nach einem der Ansprüche 1 bis 4, **dadurch gekennzeichnet, dass** die Wickeleinrichtung (2) mit dem Greifer (11) zur Übergabe der Kabelenden (18) an die Kluppen (16, 19) heranfahrbar ist.

6. Verfahren nach einem der Ansprüche 1 bis 5, **dadurch gekennzeichnet, dass** die beiden Kabelenden (5, 6) in die gleiche Richtung weisend am Kabelwickel (3) ausgerichtet werden.

7. Vorrichtung zur maschinellen Herstellung von spulenlosen Kabelwickeln gemäß dem Verfahren nach einem der Ansprüche 1 bis 6, umfassend eine Aufnahme für eine Kabelrolle (1), eine Kabelzuführung (8) zu einer Haltevorrichtung (9), eine Trenneinrichtung (20), eine Wickeleinrichtung (2) mit einem Greifer (11), eine Fixiereinrichtung (12) mit einem Kabelbinder (4), eine Tischablage (13), **dadurch gekennzeichnet, dass** längs der Tischablage (13) verfahrbare Kluppen (16, 19) zum Festklemmen der Kabelenden (10, 18) vorgesehen sind.

8. Vorrichtung nach Anspruch 7, **dadurch gekennzeichnet, dass** die Kabelzuführung (8) den Kabelstrang (7) erfassende Transportrollen hat.

9. Vorrichtung nach einem der Ansprüche 7 oder 8, **dadurch gekennzeichnet, dass** die Haltevorrichtung (9) einen ausfahrbaren Stützarm (31) hat, welcher das vordere Kabelende (10) erfasst.

10. Vorrichtung nach einem der Ansprüche 7 bis 9, **dadurch gekennzeichnet, dass** die Wickeleinrichtung (2) mindestens drei an einer Wickelwelle (32) aufspreizbar befestigte Wickelarme (21) und einen ebenfalls an der Wickelwelle (32) befestigten Greifer (11) aufweist.

11. Vorrichtung nach dem Anspruch 10, **dadurch gekennzeichnet, dass** die Wickelarme (21) aus einem elastischen Material bestehen.

12. Vorrichtung nach einem der Ansprüche 10 oder 11, **dadurch gekennzeichnet, dass** die Wickelarme (21) einen nachgiebigen Aufbau haben.

13. Vorrichtung nach einem der Ansprüche 10 bis 12, **dadurch gekennzeichnet, dass** die Wickelarme (21) in Abhängigkeit von der gewählten Kabellänge aufgespreizt werden.

14. Vorrichtung nach einem der Ansprüche 7 bis 13, **dadurch gekennzeichnet, dass** der Greifer (11) mit zwei voneinander beabstandeten, gabelartigen Klemmzangen (24) versehen ist.

15. Vorrichtung nach einem der Ansprüche 7 bis 14, **dadurch gekennzeichnet, dass** der Greifer (11) zum Erfassen des vorderen Kabelendes (10) an der Haltevorrichtung (9) und zur Übergabe des vorderen und des hinteren Kabelendes (10, 18) an die Kluppen (16, 19) nach unten über Wickelarme (21) hinaus verschiebbar an der Wickelwelle (32) angebracht ist.

16. Vorrichtung nach einem der Ansprüche 7 bis 15, **dadurch gekennzeichnet, dass** die Fixiereinrichtung (12) Halteklemmen (34) hat, die den Wickel (3) an seinem Außenumfang erfassen, formfixieren und halten.

17. Vorrichtung nach einem der Ansprüche 10 bis 16, **dadurch gekennzeichnet, dass** der Greifer (11) in einem radialen Abstand von der Wickelwelle (32) angeordnet ist, so dass er bei eingeklappter Lage der Wickelarme (21) über diese hervorsteht und bei ausgespreizter Lage der Wickelarme (21) innerhalb des Wickelradius liegt.

18. Vorrichtung nach den Ansprüche 9 und 14, **dadurch gekennzeichnet, dass** die Klemmzangen (24) des Greifers (11) gabelartig so zueinander stehen, dass sie zwischen die Haltevorrichtung (9) und den Stützarmen (31) sowie auf die kastenartigen Kluppen (16, 19) schiebbar sind.

19. Vorrichtung nach einem der Ansprüche 7 bis 18, **dadurch gekennzeichnet, dass** Klemmleisten und die Klemmzangen mit Pneumatikantrieben ausgestattet sind.

20. Vorrichtung nach einem der Ansprüche 10 bis 17, **dadurch gekennzeichnet, dass** die Wickelwelle (32) und die Wickeleinrichtung (2) mit Servoantrieben verbunden ist, die eine voneinander unabhängige Betätigung der Wickelwelle (32) längs oder quer zu ihrer Achse, ihre Drehbewegung und die Spreizbewegung der Wickelarme (21) erlauben.

21. Vorrichtung nach dem Anspruch 20, **dadurch gekennzeichnet, dass** die Servoantriebe und Pneumatikantriebe in einem aufeinander abgestimmten Arbeitstaktprogramm gesteuert sind.

22. Vorrichtung nach einem der Ansprüche 7 bis 21, **dadurch gekennzeichnet, dass** der Kabelbinder (4) eine Verknotungseinrichtung enthält.

23. Vorrichtung nach einem der Ansprüche 7 bis 22, **dadurch gekennzeichnet, dass** bei der Haltevorrichtung (9) ein Trennschneider (20) zum Durchtrennen des Kabelstrangs (7) vorhanden ist.

## Claims

1. A method for the mechanical production of spoolless cable coils, in the case of which cable runs (7), which can be predetermined in terms of their length, are drawn away from a cable reel (1), are in each case wound to form a coil (3) and are fixed as the coil (3) by the free front cable end (10) being delivered to a gripper (11), which is connected to a winding device (2) which winds up the cable run (7) having a predetermined length, the front cable end (10) being held by the gripper (11), the coil (3) thus formed being delivered from the winding device (2) into a fixing device (12) which takes and holds together the coil (3), and the fixing device (12) depositing the coil (3) on a tabletop (13), which is arranged beneath the winding device (2) and on which the coil (3) is surrounded at at least one point (14, 15) by a cable tie (4) for fixing purposes, **characterized in that** the front cable end (10) is fed by the gripper (11) to a first tenter (16), which can be displaced along the tabletop (13) in the plane of the table, and is fixedly clamped therein, **in that** the gripper (11) grips the cable run (7) lying in the region above the first tenter (16), **in that** the cable run (7) is detached for the purpose of forming a rear end (18), and **in that** the rear end (18) is fed by the gripper (11) to a second tenter (19), which leads the first tenter (16), and **in that** the rear end is fixedly clamped in the second tenter (19).

2. A method according to claim 1, **characterized in that** the tenters (16, 19) feed the coil (3) on the tabletop (13) along a packaging.

3. A method according to any one of claims 1 to 2, **characterized in that** the front cable end (10) is tensioned in a holding apparatus (9).

4. A method according to claim 3, **characterized in that** the winding device (2) with the gripper (11) is guided up to the holding apparatus (9) functioning as the delivery point for the purpose of gripping the front cable end (10).

5. A method according to any one of claims 1 to 4, **characterized in that** the winding device (2) with the gripper (11) can be guided up to the tenters (16, 19) for the purpose delivering the cable ends (18).

6. A method according to any one of claims 1 to 5, **characterized in that** the two cable ends (5, 6) are aligned on the cable coil (3) such that they point in the same direction.

7. An apparatus for the mechanical production of spoolless cable coils according to the method according to any one of claims 1 to 6, comprising a receptacle for a cable reel (1), a cable feed (8) to a holding apparatus (9), a cutting device (20), a winding device (2) with a gripper (11), a fixing device (12) with a cable tie (4) and a tabletop (13)., **characterized in that** tenters (16, 19), which can be displaced along the tabletop (13), are provided for the purpose of fixedly clamping the cable ends (10, 18).

8. An apparatus according to claim 7, **characterized in that** the cable feed (8) has transport rollers gripping the cable run (7).

9. An apparatus according to either of claims 7 and 8, **characterized in that** the holding apparatus (9) has an extendable supporting arm (31), which grips the front cable end (10).

10. An apparatus according to any one of claims 7 to 9, **characterized in that** the winding device (2) has at least three winding arms (21), which are fixed to a winding shaft (32) such that they can be spread apart, and a gripper (11), which is likewise fixed to the winding shaft (32).

11. An apparatus according to claim 10, **characterized in that** the winding arms (21) are made from an elastic material.

12. An apparatus according to either of claims 10 and 11, **characterized in that** the winding arms (21) have a flexible structure.

13. An apparatus according to any one of claims 10 to 12, **characterized in that** the winding arms (21) are spread apart depending on the cable length selected.

14. An apparatus according to any one of claims 7 to 13, **characterized in that** the gripper (11) is provided with two fork-like clamping pincers (24), which are spaced apart from one another.

15. An apparatus according to any one of claims 7 to 14, **characterized in that** the gripper (11) is fitted on the winding shaft (32) such that it can be displaced downwards, beyond winding arms (21), for the purpose of gripping the front cable end (10) on the holding apparatus (9) and for the purpose of delivering the front and the rear cable ends (10, 18) to the tenters (16, 19).

16. An apparatus according to any one of claims 7 to 15, **characterized in that** the fixing device (12) has holding clamps (34), which grip, fix in terms of shape and hold the coil (3) at its outer circumference.

17. An apparatus according to any one of claims 10 to 16, **characterized in that** the gripper (11) is arranged at a radial distance from the winding shaft (32) such that it protrudes beyond the winding arms (21) in the swung-in position of the winding arms (21) and is within the winding radius in the spread-apart position of the winding arms (21).

18. An apparatus according to claims 9 and 14, **characterized in that** the clamping pincers (24) of the gripper (11) are positioned in relation to one another in the manner of forks such that they can be pushed between the holding apparatus (9) and the supporting arms (31) as well as onto the box-like tenters (16, 19).

19. An apparatus according to any one of claims 7 to 18, **characterized in that** clamping strips and the clamping pincers are equipped with pneumatic drives.

20. An apparatus according to any one of claims 10 to 17, **characterized in that** the winding shaft (32) and the winding device (2) are connected to servodrives, which permit mutually independent actuation of the winding shaft (32) longitudinally or transversely with respect to its axis, its rotary movement and the spreading movement of the winding arms (21).

21. An apparatus according to claim 20, **characterized in that** the servodrives and pneumatic drives are controlled in a working cycle program which is matched to one another.

22. An apparatus according to any one of claims 7 to 21, **characterized in that** the cable tie (4) contains a knotting device.

23. An apparatus according to any one of claims 7 to 22, **characterized in that**, in the case of the holding apparatus (9), a cutting blade (20) is provided for the purpose of cutting through the cable run (7).

## Revendications

1. Procédé pour la fabrication mécanique d'enroulements de câble sans support, dans lequel des faisceaux de câble (7) de longueur prédéfinissable sont tirés d'un rouleau de câble (1), sont enroulés respectivement pour former un enroulement (3) et sont fixés en tant qu'enroulement (3) en transférant l'extrémité avant libre (10) du câble à un préhenseur (11) relié à un dispositif enrouleur (2), lequel enroule le faisceau de câble de longueur prédéfinie, l'extrémité avant (10) du câble étant tenue par le préhenseur (11), l'enroulement (3) ainsi formé étant transféré du dispositif enrouleur (2) dans un dispositif de fixation (12) qui prend l'enroulement et le tient ensemble, et le dispositif de fixation (12) déposant l'enroulement (3) sur une table de réception (13) disposée au-dessous du dispositif enrouleur (2) et sur laquelle l'enroulement (3) est entouré, à au moins un endroit (14, 15), par un assembleur de câble (5) en vue de la fixation, **caractérisé en ce que** l'extrémité avant (10) du câble est amenée par le préhenseur (11) à une première pince (16) mobile le long de la table de réception (13) dans le plan de celle-ci, dans laquelle pince elle est immobilisée, **en ce que** le préhenseur (11) saisit le faisceau de câble (7) situé dans la partie au-dessus de la première pince (16), **en ce que** le faisceau de câble (7) est sectionné pour former une extrémité arrière (18) et **en ce que** l'extrémité arrière (18) est amenée par le préhenseur (11) à une deuxième pince (19) laquelle devance la première pince (16), et **en ce que** l'extrémité arrière est immobilisée dans la deuxième pince (19).

2. Procédé selon la revendication 1, **caractérisé en ce que** les pinces (16, 19) amènent l'enroulement (3) sur et le long de la table de réception (13) à un emballage.

3. Procédé selon l'une des revendications 1 à 2, **caractérisé en ce que** l'extrémité avant (10) du câble est tendue dans un dispositif de retenue (9).

4. Procédé selon la revendication 3, **caractérisé en ce que** le dispositif enrouleur (2) avec le préhenseur (11) pour saisir l'extrémité avant (10) du câble est approché du dispositif de retenue (9) faisant fonction de lieu de transfert.

5. Procédé selon l'une des revendications 1 à 4, **caractérisé en ce que** le dispositif enrouleur (2) avec le préhenseur (11) pour transférer les extrémités de câble (18) peut s'approcher des pinces (16, 19).

6. Procédé selon l'une des revendications 1 à 5, **caractérisé en ce que** les deux extrémités de câble (5, 6) sont orientées dans une même direction sur l'enroulement de câble (3).

7. Dispositif pour la fabrication mécanique d'enroulements de câble sans support suivant le procédé selon l'une des revendications 1 à 6, comprenant un logement pour un rouleau de câble (1), une amenée de câble (8) vers un dispositif de retenue (9), un dispositif de sectionnement (20), un dispositif enrouleur (2) avec un préhenseur (11), un dispositif de fixation (12) avec un assembleur de câble (4), une table de réception (13), **caractérisé en ce que** -des pinces (16, 19) mobiles le long de la table de réception (13) sont prévues pour immobiliser les extrémités de câble (10, 18).

8. Dispositif selon la revendication 7, **caractérisé en ce que** l'amenée de câble (8) a des galets de transport saisissant le faisceau de câble (7).

9. Dispositif selon l'une des revendications 7 ou 8, **caractérisé en ce que** le dispositif de retenue (9) a un bras d'appui (31) déployable, lequel saisit l'extrémité avant (10) du câble.

10. Dispositif selon l'une des revendications 7 à 9, **caractérisé en ce que** le dispositif enrouleur (2) comprend au moins trois bras enrouleurs (21), fixés de manière écartable sur un arbre d'enroulement (32), et un préhenseur (11) également fixé sur l'arbre d'enroulement (32).

11. Dispositif selon la revendication 10, **caractérisé en ce que** les bras enrouleurs (21) sont en une matière élastique.

12. Dispositif selon, l'une des revendications 10 ou 11, **caractérisé en ce que** les bras enrouleurs (21) sont de construction souple.

13. Dispositif selon l'une des revendications 10 à 12, **caractérisé en ce que** les bras enrouleurs (21) sont écartés en fonction de la longueur de câble choisie.

14. Dispositif selon l'une des revendications 7 à 13, **caractérisé en ce que** le préhenseur (11) est pourvu de deux pinces de serrage (24) de type fourche, distancées l'une de l'autre.

15. Dispositif selon l'une des revendications 7 à 14, **caractérisé en ce que** le préhenseur (11) pour saisir l'extrémité avant (10) du câble sur le dispositif de retenue (9) et pour transférer les extrémités avant et arrière (10, 18) aux pinces (16, 19) est monté sur l'arbre d'enroulement (32) de manière à pouvoir se déplacer vers le bas au-delà des bras enrouleurs (21).

16. Dispositif selon l'une des revendications 7 à 15, **caractérisé en ce que** le dispositif de fixation (12) a des pinces de retenue (34) qui saisissent, fixent en forme et tiennent l'enroulement (3) sur son pourtour.

17. Dispositif selon l'une des revendications 10 à 16, **caractérisé en ce que** le préhenseur (11) est disposé à une telle distance radiale de l'arbre d'enroulement (32) qu'en position repliée des bras enrouleurs (21), il dépasse ceux-ci et en position écartée des bras enrouleurs (21), il est situé à l'intérieur du rayon d'enroulement.

18. Dispositif selon les revendications 9 et 14, **caractérisé en ce que** les pinces de serrage (24) du préhenseur (11) sont positionnées l'une par rapport à l'autre à la manière d'une fourche de façon à pouvoir se glisser entre le dispositif de retenue (9) et les bras d'appui (31) ainsi que sur les pinces (16, 19) de type caisson.

19. Dispositif selon l'une des revendications 7 à 18, **caractérisé en ce que** des baguettes de serrage et les pinces de serrage sont équipées de moteurs pneumatiques.

20. Dispositif selon l'une des revendications 10 à 17, **caractérisé en ce que** l'arbre d'enroulement (32) et le dispositif enrouleur (2) sont reliés à des servomoteurs qui permettent un actionnement indépendant de l'arbre d'enroulement (32) longitudinalement ou perpendiculairement à son axe, sa rotation et l'écartement des bras enrouleurs (21).

21. Dispositif selon la revendication 20, **caractérisé en ce que** les servomoteurs et moteurs pneumatiques sont commandés selon un programme de cadence de travail synchronisé.

22. Dispositif selon l'une des revendications 7 à 21, **caractérisé en ce que** l'assembleur de câble (4) comporte un dispositif permettant de faire des noeuds.

23. Dispositif selon l'une des revendications 7 à 22, **caractérisé en ce que** auprès du dispositif de retenue (9) est prévu un sectionneur (20) pour sectionner le faisceau de câble (7).
